# EUROPÄISCHE PATENTSCHRIFT

(11) **EP 4 344 783 B1**
(45) Veröffentlichungstag und Bekanntmachung des Hinweises auf die Patenterteilung: **23.07.2025**
(21) Anmeldenummer: 23193524.8
(22) Anmeldetag: 25.08.2023
(51) Int. Cl.: B02C 13/14, B02C 13/18, B02C 13/28

(54) **STATORTEIL EINER PRALLMÜHLE UND BEFESTIGUNGSVERFAHREN**
STATOR PART OF AN IMPACT MILL AND FIXING METHOD
PIÈCE DE STATOR D'UN BROYEUR À IMPACT ET PROCÉDÉ DE FIXATION

(30) Priorität: 29.09.2022 CH 11232022
(43) Veröffentlichungstag der Anmeldung: 03.04.2024
(73) Patentinhaber: swissRTec AG, 8280 Kreuzlingen (CH)
(72) Erfinder: Zöllig, Mario, 8280 Kreuzlingen (CH)
(74) Vertreter: Prins Intellectual Property AG

(56) Entgegenhaltungen:
- KR-B1- 101 336 713

## Beschreibung

### Technisches Gebiet

Die vorliegende Erfindung beschreibt einen Statorteil einer Prallmühle, befestigt an einer Innenfläche einer Prallmühlengehäusewand, umfassend eine Mehrzahl von mehrfach verwendbaren Statorwerkzeugen, welche indirekt lösbar an der Prallmühlengehäusewand entlang der Innenfläche verteilt befestigt sind, wobei die Statorwerkzeuge, einer Mehrzahl von Rotorwerkzeugmessern eines rotierbaren Rotorteils innerhalb des Prallmühlengehäuses in einem definierten Abstand gegenüberliegend, mit den Rotorwerkzeugmessern wirkverbunden sind, sodass ein dazwischen liegender Mahlraum gebildet ist, sowie ein Verfahren zur lösbaren indirekten Befestigung eines Statorwerkzeuges an einer Innenfläche einer Prallmühlengehäusewand.

### Stand der Technik

Prallmühlen oder Rotormühlen sind seid langem bekannt und werden im Zuge der Behandlung von gebrauchten Materialien zu deren Recycling immer wichtiger. Derartige Prallmühlen werden zur Zerkleinerung von weichen, mittelharten und faserigen, spröden Materialien verwendet. Der Anmelder wollte eine Prallmühle entwickeln, die auch speziell für die Nachbehandlung und die Verkugelung von Anoden- und Kathodenmaterial aus dem Li-Ion Batteriecycling verwendet werden kann. Das Inputmaterial wird von oben in die Prallmühle aufgegeben und innerhalb eines Prallmühlengehäuses zwischen einem Statorteil und einem Rotorteil bewegt. Beim Rotieren des Rotorteils mit seinen Rotorwerkzeugen entlang des starren Statorteils mit entsprechend fixierten Statorwerkzeugen wirken hohe Prallkräfte auf das Material, die anhaftende schwarze Masse löst sich dabei ab und das Anoden- und Kathodenmaterial wird gleichzeitig zerkleinert und nimmt die Form von Kugeln an. Das Material wird dabei pneumatisch durch die Prallmühle gefördert. Übliche Durchmesser von Rotorteilen liegen im Bereich von ein bis zwei Metern, die Anzahl von Rotorwerkzeugen zwischen 10 und 30 und es werden Rotorgeschwindigkeiten von 40 bis 100 m/s erreicht, wobei Rotoren mit Links- und Rechtslauf bevorzugt sind. Bevorzugt werden mehrere Rotorteile 2 in verschiedenen Ebenen eingesetzt, welche versetzt montierte sein können.

Einfache aus dem Stand der Technik bekannte Prallmühlen konnten das zu behandelnde Material zwar zerkleinern, allerdings sind die Standzeiten der Statorwerkzeuge, in welchem man unterbrechungsfrei arbeiten konnte, gering und man sieht sich mit ständigen Erneuerungen und Überholungen der Statorwerkzeuge konfrontiert. Aus dem Stand der Technik sind wiederverwendbare und auswechselbare Statorwerkzeuge bekannt, allerdings ist der Auswechselkomfort schlecht und zeitraubend.

Beispielsweise geht aus der EP1960109 des Anmelders eine Prallmühle hervor, welche zwar eine Auswechselbarkeit der Statorwerkzeuge in Form von Kacheln von ausserhalb des Mahlraumes bzw. Innenraumes der Prallmühle aufweist. Gewünscht war es eine Prallmühle für leichtere Inputmaterialien zu schaffen, sodass die Prallmühle der EP1960109 vor allem aus Kostengründen nachteilig ist. Eine einfache Verwendung leichterer Bauteile, ist aber nicht ohne Weiteres möglich und man würde schlicht eine derart robuste Prallmühle aus der EP1960109 nicht für diese leichteren Inputmaterialien einsetzen, da derartige Prallmühlen eine massive Bauweise aufweisen müssen. Die Inputmaterialien verursachen grossen Verschleiss. Die Auswahl an Werkstoffen ist eingeschränkt, wobei Guss das beste Kosten-/Nutzenverhältnis liefert. Die Bauart muss massiv sein, vor allem auch wegen Störstoffen die regelmässig eingetragen werden.

Letztlich ist die Nutzerfreundlichkeit von bekannten Prallmühlen verbesserungsbedürftig und die Prallmühle alles andere als wartungsfreundlich. Wenn eine handelsübliche Prallmühle einmal eingerichtet ist und arbeitet, können zwar hohe Durchsätze von Recyclingmaterial erzielt werden, man verliert aber Zeit durch häufigen Austausch der Statorwerkzeuge. Diese Nachteile galt es zu beseitigen, da heute auch ein robustes und langlebiges Maschinendesign, bei welchem auch die Nutzerfreundlichkeit zu beachten ist, am Markt gefragt ist. Ein Statorteil gemäß dem Oberbegriff des unabhängigen Vorrichtungsanspruchs ist aus der KR 101 336 713 B1 bekannt.

### Darstellung der Erfindung

Die oben beschriebenen aus dem Stand der Technik bekannten Nachteile, sollen durch die vorliegende Vorrichtung beseitigt werden. Die vorliegende Erfindung hat sich zur Aufgabe gestellt einen Statorteil einer Prallmühle zu optimieren, wobei die Anordbarkeit und Auswechselbarkeit der Statorwerkzeuge vereinfacht ist.

Die Folge ist, dass durch den optimierten Statorteil die Wartungs- bzw. Austauschzeit extrem verringert ist und damit die Standzeit der Prallmühle während der Wartung im Vergleich zu Prallmühlen aus dem Stand der Technik verringert ist.

Variationen von Merkmalskombinationen bzw. geringfügige Anpassungen der Erfindung sind in der Detailbeschreibung zu finden, in den Figuren abgebildet und in die abhängigen Patentansprüche aufgenommen worden.

### Kurze Beschreibung der Zeichnungen

Ein bevorzugtes Ausführungsbeispiel des Erfindungsgegenstandes wird nachstehend im Zusammenhang mit den anliegenden Zeichnungen beschrieben.

Weitere Merkmale, Einzelheiten und Vorzüge der Erfindung ergeben sich aus der nachfolgenden Beschreibung bevorzugter Ausführungsformen der Erfindung sowie der Zeichnungen. Es sind dargestellt in
- Figur 1: zeigt eine schematische Ansicht in ein geöffnetes Prallmühlengehäuse, wobei ein drehbar konzentrisch gelagerter Rotorteil und ein fixer Statorteil erkennbar sind.
- Figur 2: zeigt einen Längsteilschnitt durch einen Teil einer Prallmühlengehäusewand mit teilweise in ein Federelement und eine Halteplatte eingeführten Statorwerkzeugen.
- Figur 3: zeigt einen Teilschnitt durch einen Randbereich des Prallmühlengehäuses mit dargestellten Rotorwerkzeugmessern und unterschiedlich breiten Statorwerkzeugen und das Federelement schematisch

### Beschreibung

Es wird eine Prallmühle 0 mit einem Prallmühlengehäuse 1, umfassend eine Prallmühlengehäusewand 10 mit einer Innenfläche 11, ein Rotorteil 2 mit einer Messerbefestigungsplatte 21, Rotorteilbefestigungshülse 22 und einer Mehrzahl von Rotorwerkzeugmessern 23, sowie ein Statorteil 3 in Figur 1 gezeigt.

Dies ist die grundlegende Ausgestaltung einer solchen Prallmühle 0. Für den Betrieb der Prallmühle 0 notwendige Bauteile, wie eine Antriebseinheit mit mindestens einem Motor und eine Elektronik zur Steuerung und Überwachung der Prallmühle 0 sind hier nicht dargestellt und nicht näher erläutert, da diese Bauteile dem Fachmann bekannt sind. Für den Erfindungsgedanken hier ist die Formgebung einer Antriebswelle, die Lagerung der Antriebswelle, die Anzahl von Rotorteilen 2 und die Detailausführung der Rotorteile 2 nicht weiter interessant und in verschiedenen Ausführungen ausgestaltbar. Entscheidend ist, dass eine ausreichend stabile Befestigung der Rotorwerkzeugmesser 23 in einem gleichen Abstand vom Zentrum der Messerbefestigungsplatte 21 bzw. Längsachse L an der Messerbefestigungsplatte 21 in einem konstanten Abstand, zum an der Innenfläche 11 der Prallmühlengehäusewand 10 befestigten Statorteil 3, gewährleistet ist.

Wie erst aus Figur 2 folgende hervorgeht, ist hier der Statorteil 3 verbessert ausgestaltet, umfassend mindestens ein Federelement 30, bevorzugt mehrere Federelemente 30 mindestens entlang des Umfangs der Innenfläche 11 befestigt. Das mindestens eine Federelement 30 ist ausreichend flexibel verbiegbar, insbesondere aus einem Metallblech hergestellt.

An einer oberen Seite des Statorteils 3 ist eine obere Halteplatte 31, als Ringplatte ausgeführt mit einer Mehrzahl von Statorwerkzeugaussparungen 310 angeordnet. In diese Statorwerkzeugaussparungen 310 in der oberen Halteplatte 31, können unterschiedlich breite Statorwerkzeuge 32, 33 teilweise eingefädelt gelagert werden.

Die Federelemente 30 sind im Randbereich der Oberseite des Prallmühlengehäuses 1 entlang des oberen Umfangs befestigt. Hier sind die Federelemente 30 beispielhaft auf die obere Halteplatte 31 gelegt und dort befestigt. Bevorzugt ist das mindestens eine Federelement 30 oder die Mehrzahl von Federelementen 30 an oder auf die obere Halteplatte 31 geklebt. Die Befestigung kann an der Innenfläche 11 der Prallmühlengehäusewand 10 oder auf der oberen Halteplatte 31 erfolgen. Die Federelemente 30 weisen unterschiedlich grosse Federelementaussparungen 300 auf, in welche schmale Statorwerkzeuge 32 und breite Statorwerkzeuge 33 teilweise wirkverbunden gelagert werden. Das mindestens eine oder die mehreren Federelemente 30 entlang des Umfangs der Prallmühlengehäusewand 10 halten die Statorwerkzeuge 32, 33 in Position, sind aber einfach ein- und ausbaubar.

Sobald ein Deckel auf den Statorteil 3 der Prallmühle 0 bzw.die Prallmühlengehäusewand 10 aufgesetzt wird, verbleiben die Statorwerkzeuge 32, 33 im Betrieb fixiert unbeweglich angeordnet. Am Deckel ist üblicherweise eine Verschleissscheibe angeformt oder befestigt, die den Spalt zwischen Rotorteil 2 und Statorteil 3 verschliesst. Die Verschleissscheibe ist derart ausgeführt, dass diese im montierten Zustand zum Innenraum hin weist.

Im Bereich des Bodens des Prallmühlengehäuses 1, der Oberseite und der oberen Halteplatte 31 gegenüberliegend, ist eine untere Halteplatte 31' angeordnet, bevorzugt unlösbar befestigt. Auch in der unteren Halteplatte 31' sind Statorwerkzeugaussparungen 310', an die schmalen Statorwerkzeuge 32 und breiten Statorwerkzeuge 33 angepasst, ausgespart.

Beide Arten von Statorwerkzeugen 32, 33 können lösbar mittels Federelement 30, oberer Halteplatte 31 und unterer Halteplatte 31' an der Prallmühlengehäusewand 10 befestigt werden und können einzelnd einfach und schnell ausgestauscht werden ohne den Einsatz von Werkzeugen. Insgesamt ist eine Klemmverbindung der Statorwerkzeuge 32, 33 durch die Schwerkraft unterstützt erreicht.

Die schmalen Statorwerkzeuge 32 werden in die dafür vorgesehene Statorwerkzeugaussparungen 310 in der oberen Halteplatte 31 und die Federelementaussparungen 300 ein- und durchgeführt. Gegen das nach oben Wegrutschen ist, bei geschlossenem Prallmühlengehäuse 1 mit dem oben erwähnten Deckel erreicht.

Die schmalen Statorwerkzeuge 32 sind hier durchgehend mit einer konstanten Breite b ausgestaltet und können durch die Federelementaussparungen 300 im Federelement 30 und die Statorwerkzeugaussparungen 310 linear von der Oberseite des Prallmühlengehäuses 1 eingeschoben werden. Die schmalen Statorwerkzeuge 32 können, wie mit dem gestrichelten Pfeil in Figur 2 angedeutet, eingeschoben werden bis ihre bodenseitige Spitze in die dafür vorgesehenen Statorwerkzeugaussparungen 310' teilweise eintauchend eingeschoben werden. Einmal vollständig eingeschoben, halten die Statorwerkzeuge 32 lösbar in den Statorwerkzeugaussparungen 310, 310' formschlüssig befestigt an der Prallmühlengehäusewand 10. Zwischen den Statorwerkzeugen 32, 33 und den rotierbaren Rotorwerkzeugmessern 23 wird ein Mahlraum gebildet, in welchem zu trennendes Recyclingmaterial aufgetrennt wird, wobei definierte Abstände zwischen den Statorwerkzeugspitzen und Spitzen der Rotorwerkzeugmesser 23 besteht.

Werden breite Statorwerkzeuge 33 verwendet, weisen diese hauptsächlich eine Breite B auf, welche grösser als die Breite b der schmalen Statorwerkzeuge 32 ist. Um breite Statorwerkzeuge 33 lösbar zu befestigen und diese vor unbeabsichtigtem Herauskippen bei der Montage der Statorwerkzeuge 33 zu sichern, wenn der Deckel der Prallmühle 1 entfernt wurde, werden die Federelemente 30 eingesetzt. An den breiten Statorwerkzeugen 33 sind an einer Statorwerkzeugoberseite eine Quernut 330 angeordnet und an der Statorwerkzeugunterseite ist ein Endzapfen 331, eine teilweise Verjüngung des breiten Statorwerkzeuges 33, angeordnet. Zur Befestigung des breiten Statorwerkzeuges 33 wird die Statorwerkzeugunterseite mit ihrem Endzapfen 331 in die gewünschte Statorwerkzeugaussparung 310' in der unteren Halteplatte 31' eingeführt und das Statorwerkzeug 33 wie mit dem gestrichelten Pfeil angedeutet nach oben, mit der Statorwerkzeugoberseite in Richtung Federelement 30 geschwenkt. Ist das Statorwerkzeug 33 senkrecht verschwenkt kann das Federelement 30 im Bereich der Federelementaussparung 300 in die Quernut 330 des Statorwerkzeuges 33 eingreifen. Dadurch wird das breite Statorwerkzeug 33 an der Oberseite des Prallmühlengehäuses 1 durch das Federelement 30 auswechselbar gehalten. Dieser Vorgang wird für sämtliche breite Statorwerkzeuge 33 wiederholt.

Die Federelemente 30 sind als Montagehilfe zu sehen, wobei die stabile Befestigung durch Aufsetzen des Deckels der Prallmühle 0, bevorzugt mit einer Verschleissscheibe, stattfindet und der Deckel die offene Fläche abschliesst.

Wie in Figur 2 gezeigt, können die Statorwerkzeugaussparungen 310, 310' auf der oberen und unteren Halteplatte 31, 31' zum Zentrum der Halteplatte 31, 31' unterschiedlich versetzt angeordnet sein.

Wie nochmals aus Figur 3 deutlich wird, sind hier verschieden breite Statorwerkzeuge 32, 33 mit unterschiedlichen Breiten b, B ausgestaltet, welche mit dem Federelement 30, der oberen Halteplatte 31 und der unteren Halteplatte 31' wirkverbindbar sind und gehalten werden, wobei die Federelemente 30 eine haltende Hilfsaufgabe erfüllt.

Es bietet sich an unterschiedlich breite Statorwerkzeuge 32, 33 zu verwenden, besonders bevorzugt jeweils mit abwechselnder Breite, wie hier dargestellt, sodass direkt benachbarte Statorwerkzeuge 32, 33 unterschiedliche Breiten aufweisen.

Es können aber jeweils Statorwerkzeuge 32, 33 mit derselben Breite verwendet werden und entsprechend angepasste Federelemente 30 und Halteplatten 31, 31' bzw. entsprechend versetzte Statorwerkzeugaussparungen 310, 310', damit eine Verzahnung erreicht ist.

Die Mehrzahl von Federelmenten 30 kann der Oberseite des Prallmühlengehäuses 1 entlang der Innenfläche 11 der Prallmühlengehäusewand 10 durch Federelementbefestigungsmittel 301 befestigt werden, bevorzugt werden die Federelemente 30 verschraubt und mindestens vier Federelemente 30 sollten verwendet werden. Das Federelement 30 ist einstückig ausgestaltet und gemäss der Umfangslinie der Innenfläche 11 der Prallmühlengehäusewand 10 gebogen. Befestigungsaussparungen sind im Bereich des Zentrums des Federelementes 30 angeordnet, in welchen die Befestigunsmittel 301 befestigt werden können. Um die Statorwerkzeuge 32, 33 zu befestigen und teilweise einzufädeln, hat das Federelement 30 eine federnde elastische Wirkung zu haben. Die einzelnen Federelementaussparungen 300, 300 müssen auf die Breite der Statorwerkzeuge 32, 33 bzw. auf die Quernut 330 der breiten Statorwerkzeuge 33 abgestimmt sein.

In Figur 3 wird das Federelement 30 gezeigt, wobei keine Statorwerkzeuge 32 gezeigt sind.

Durch Verwendung der Federelemente 30 mit den Federelementaussparungen 300, der oberen Halteplatte 31 mit Statorwerkzeugaussparungen 310 und der unteren Halteplatte 31' mit Statorwerkzeugaussparungen 310' ist eine einfache und schnelle Montage der Statorwerkzeuge 32, 33 erreichbar.

### Austausch:

Insgesamt ist der Statorteil 3 mit allen seinen Statorwerkzeugen 32, 33 fest im Prallmühlengehäuse 1 fixiert und der Abstand zu den rotierbaren Rotorwerkzeugmessern 23 an der Messerbefestigungsplatte 21 definiert. Nutzen die Statorwerkzeuge 32, 33 nach längerem Betrieb ab, können Statorwerkzeuge 32, 33 einzeln, einfach und schnell ausgetauscht werden.

Es könnten aber auch Federelemente 30 samt eingeschobenen oder eingeschwenkten Statorwerkzeugen 32, 33 gewechselt werden, wobei die Unterseiten der Statorwerkzeuge 32, 33 aus den Statorwerkzeugaussparungen 310' in der unteren Halteplatte 31' herausgezogen werden müssen und jedes Federelement 30 nach Lösen der Federelementbefestigungsmittel 301 samt den eingeschobenen oder eingeschwenkten Statorwerkzeugen 32, 33 entfernt werden kann.

Die Federlemente 30 bzw. das mindestens eine Federlement 30 ist aber derart flexibel, dass es einfach nach oben angehoben werden kann, sodass das breite Statorwerkzeug 33 einfach ausgebaut werden kann.

Bevorzugt ist die Halteplatte 31 am Boden des Prallmühlengehäuses 1 als Ringplatte mit einer zentrischen Aussparung ausgebildet, durch welche Teile des Rotorteils 2 oder des Antriebes geführt sein können.

Um die Federelemente 30 zu befestigen kann eine entlang der Innenfläche 11 der Prallmühlengehäusewand 10 verlaufende umlaufende Nut ausgespart sein, in welche die Federelemente 30 teilweise eingeführt und darin befestigt werden können.

Optional könnte auch ein vollständig umlaufendes Federelement 30 verwendet werden.

### Bezugszeichenliste

0 Prallmühle
1 Prallmühlengehäuse
   10 Prallmühlengehäusewand
   11 Innenfläche
2 Rotorteil
   21 Messerbefestigungsplatte
   22 Rotorteilbefestigungshülse
   23 Rotorwerkzeugmesser
3 Statorteil (starr im Prallmühlengehäuse)
   30 Federelement (auswechselbar)
      300 Federelementaussparungen (Einführung von 32, 33)
      301 Federelementbefestigungsmittel (Befestigung an Innenfläche)
   31 Halteplatte (oben, starr fixiert, Ringplatte)
      310 Statorwerkzeugaussparung
   31' Halteplatte (unten, starr fixiert, kann Ringplatte sein)
      310' Statorwerkzeugaussparung
   32 Statorwerkzeug schmal (einschiebbar, auswechselbar)
      b Breite
   33 Statorwerkzeug breit (einschwenkbar, auswechselbar)
      B Breite
      330 Quernut (zum Einrasten in Federelementaussparung)
      331 Endzapfen

## Patentansprüche

1. Statorteil (3) einer Prallmühle (0), befestigt an einer Innenfläche (11) einer Prallmühlengehäusewand (10), umfassend eine Mehrzahl von mehrfach verwendbaren Statorwerkzeugen (32, 33), welche indirekt lösbar an der Prallmühlengehäusewand (10) entlang der Innenfläche (11) verteilt befestigt sind, wobei die Statorwerkzeuge (32, 33), einer Mehrzahl von Rotorwerkzeugmessern (23) eines rotierbaren Rotorteils (2) innerhalb des Prallmühlengehäuses (1) in einem definierten Abstand gegenüberliegend, mit den Rotorwerkzeugmessern (23) wirkverbunden sind, sodass ein dazwischen liegender Mahlraum gebildet ist,
**dadurch gekennzeichnet, dass**
der Statorteil (3) mindestens ein Federelement (30) mit Federelementaussparungen (300) umfasst, wobei das mindestens eine Federelement (30) entlang des Innenumfangs des Prallmühlengehäuses (1) umlaufend befestigt ist, und wobei der Statorteil (3) eine obere Halteplatte (31) als Ringplatte ausgeführt mit einer Mehrzahl von Statorwerkzeugaussparungen (310), dem mindestens einen Federelement (30) zugewandt und eine untere Halteplatte (31') auf der dem mindestens einen Federelement (30) gegenüberliegenden Seite im Inneren des Prallmühlengehäuses (1) befestigt mit einer Mehrzahl von Statorwerkzeugaussparungen (310') aufweist, sodass die Statorwerkzeuge (32, 33) in Federelementaussparungen (300) des mindestens einen Federelementes (30) und den Statorwerkzeugaussparungen (310, 310') in der oberen Halteplatte (31) und der unteren Halteplatte (31') lösbar innerhalb des Prallmühlengehäuses (1) auswechselbar gelagert gehalten sind.

2. Statorteil (3) einer Prallmühle (0) nach Anspruch 1, wobei das mindestens eine Federelement (30) mit Federelementbefestigungsmitteln (301) an der Innenfläche (11) der Prallmühlengehäusewand (10) befestigt ist oder jedes Federelement (30) an der oberen Halteplatte (31) angeklebt ist.

3. Statorteil (3) einer Prallmühle (0) nach Anspruch 2, wobei die Federelementaussparungen (300) des mindestens einen Federelements (30) abwechselnd unterschiedliche Grössen aufweisen, zur Aufnahme unterschiedlich breiter Statorwerkzeuge (32, 33).

4. Statorteil (3) einer Prallmühle (0) nach einem der vorhergehenden Ansprüche, wobei die Statorwerkzeuge (32) eine kontinuierliche Breite (b) aufweisen und teilweise durch die Federelementaussparungen (300) durchgeführt und mit ihren Enden in die Statorwerkzeugaussparungen (310, 310') der oberen Halteplatte (31) und der unteren Halteplatte (31') eingeführt gelagert sind.

5. Statorteil (3) einer Prallmühle (0) nach einem der vorhergehenden Ansprüche, wobei das Statorwerkzeug (33) an einem Ende eine Quernut (330) zum Eingriff in die Federlementaussparung (300), im mittleren Abschnitt eine Breite (B) aufweist und an einem zweiten Ende einen Endzapfen (331) zum Eingriff in die Statorwerkzeugaussparung (310') in der unteren Halteplatte (31') aufweist, sodass das breite Statorwerkzeug (33) in die Federelementaussparung (300) eingeschwenkt gelagert ist.

6. Statorteil (3) einer Prallmühle (0) nach einem der vorhergehenden Ansprüche, wobei schmale Statorwerkzeuge (32) und breite Statorwerkzeuge (33) abwechselnd in das mindestens eine Federelement (30) mit entsprechend abwechselnd unterschiedlichen Federelementaussparungen (300) eingebracht sind, welche auf der vom Federelement (30) gegenüberliegenden Seite in Statorwerkzeugaussparungen (310') in der unteren Halteplatte (31') gehalten sind.

7. Statorteil (3) einer Prallmühle (0) nach einem der vorhergehenden Ansprüche, wobei direkt benachbarte Federelementaussparungen (300) unterschiedlich geformt sind, zur Aufnahme unterschiedlich breiter Statorwerkzeuge (32, 33).

8. Statorteil (3) einer Prallmühle (0) nach einem der vorhergehenden Ansprüche, wobei mindestens vier Federelmente (30) entlang des Umfangs der Innenfläche (11) befestigt sind.

9. Statorteil (3) einer Prallmühle (0) nach einem der vorhergehenden Ansprüche, wobei das Federelement (30) einstückig ausgestaltet ist, gemäss der Umfangslinie der Innenfläche (11) gebogen ist und Befestigungsaussparungen im am Federelement (30) angeordnet sind, in welchen Befestigungsmittel (301) befestigt sind.

10. Statorteil (3) einer Prallmühle (0) nach einem der vorhergehenden Ansprüche, wobei die untere Halteplatte (31') am Boden des Prallmühlengehäuses (1) befestigt, als Ringplatte mit einer zentrischen Aussparung ausgebildet ist.

11. Statorteil (3) einer Prallmühle (0) nach einem der vorhergehenden Ansprüche, wobei das mindestens eine Federelement (30) an oder auf die obere Halteplatte (31) mit Statorwerkzeugaussparungen (310) geklebt oder gelötet ist.

12. Statorteil (3) einer Prallmühle (0) nach einem der vorhergehenden Ansprüche, wobei der Statorteil (3) einen Deckel mit angeformter oder befestigter Verschleissscheibe aufweist, wobei die Verschleissscheibe im montierten Zustand des Deckels zum Innenraum des Statorteils (3) weist.

13. Verfahren zur lösbaren indirekten Befestigung eines Statorwerkzeuges (32, 33) an einer Innenfläche (11) einer Prallmühlengehäusewand (10),
**gekennzeichnet durch**:
- Einführen eines unteren Endes des Statorwerkzeuges (32, 33) in einer Statorwerkzeugaussparung (310') in einer unteren Halteplatte (31'),
und
- lösbares Verbinden des oberen Endes des Statorwerkzeuges (32, 33) mit einer zugeordneten Federelementaussparung (300) eines an der Innenfläche (11) oder an einer oberen Halteplatte (31) befestigten mindestens einen Federelementes (30).

14. Verfahren nach Anspruch 12, wobei das obere Ende des Statorwerkzeuges (33) eine Quernut (330) aufweist, welche in der Federelementaussparung (300) wirkverbunden wird.

15. Verfahren nach Anspruch 13, wobei das untere Ende des Statorwerkzeuges (33) einen im Vergleich zur Breite (B) des Statorwerkzeuges (33) verjüngten Endzapfen (331) aufweist, wobei der Endzapfen (331) in die Statorwerkzeugaussparung (310') der unteren Halteplatte (31') eingführt wird.

## Claims

1. Stator part (3) of an impact mill (0), attached to an inner surface (11) of an impact mill housing wall (10), comprising a plurality of reusable stator tools (32, 33), which are indirectly detachable attached to the impact mill housing wall (10) distributed along the inner surface (11), wherein the stator tools (32, 33) are opposite a plurality of rotor tool knives (23) of a rotatable rotor part (2) within the impact mill housing (1) at a defined distance, are actively connected to the rotor tool knives (23), so that an intermediate grinding chamber is formed
**,characterized in**
**that** the stator part (3) comprises at least one spring element (30) with spring element recesses (300), wherein at least one spring element (30) is attached circumferential along the inner circumference of the impact mill housing (1), and wherein the stator part (3) has an upper retaining plate (31) designed as a ring plate with a plural of stator tool recesses (310), facing at least one spring element (30) and having a lower retaining plate (31') on the side opposite to at least one spring element (30) in the interior of the impact mill housing (1) with a plurality of stator tool recesses (310'), so that the stator tools (32, 33) are placed in spring element recesses (300) of at least one spring element (30) and the stator tool recesses (310, 310') in the upper retaining plate (31) and of the lower retaining plate (31') are replaceably mounted within the impact mill housing (1).

2. A stator part (3) of an impact mill (0) according to claim 1, wherein at least one spring element (30) is attached to the inner surface (11) of the impact mill housing wall (10) with spring element fasteners (301) or each spring element (30) is glued to the upper retaining plate (31).

3. The stator part (3) of an impact mill (0) according to claim 2, wherein the spring element recesses (300) of at least one spring element (30) have alternating different sizes, for accommodating stator tools (32, 33) of different widths.

4. Stator part (3) of an impact mill (0) according to any one of the preceding claims, wherein the stator tools (32) have a continuous width (b) and are partially passed through the spring element recesses (300) and are inserted with their ends into the stator tool recesses (310, 310') of the upper retaining plate (31) and the lower retaining plate (31').

5. Stator part (3) of an impact mill (0) according to any one of the preceding claims, wherein the stator tool (33) has a transverse groove (330) at one end for engaging with the spring element recess (300), a width (B) in the middle portion and an end pin (331) for engaging into the stator tool recess (310') in the lower retaining plate (31') at a second end, so that the wide stator tool (33) is pivoted into the spring element recess (300).

6. Stator part (3) of an impact mill (0) according to any one of the preceding claims, wherein narrow stator tools (32) and wide stator tools (33) are alternately introduced into the at least one spring element (30) with correspondingly alternately different spring element recesses (300), which are held on the side opposite from the spring element (30) in stator tool recesses (310') in the lower retaining plate (31').

7. Stator part (3) of an impact mill (0) according to any one of the preceding claims, wherein directly adjacent spring element recesses (300) are differently shaped, for accommodating stator tools of different widths (32, 33).

8. A stator part (3) of an impact mill (0) according to any one of the preceding claims, wherein at least four spring elements (30) are fixed along the circumference of the inner surface (11).

9. The stator part (3) of an impact mill (0) according to one of the preceding claims, wherein the spring element (30) is designed as a single piece, is bent according to the circumferential line of the inner surface (11) and fastening recesses are arranged in the on the spring element (30) in which fasteners (301) are fastened.

10. Stator part (3) of an impact mill (0) according to any one of the preceding claims, wherein the lower retaining plate (31') is fixed to the bottom of the impact mill housing (1), is designed as a ring plate with a centric recess.

11. A stator part (3) of an impact mill (0) according to any one of the preceding claims, wherein at least one spring element (30) is glued or brazed to or on the upper retaining plate (31) with stator tool recesses (310).

12. A stator part (3) of an impact mill (0) according to any one of the preceding claims, wherein the stator part (3) has a cover with a molded or attached wear disc, wherein the wear disc in the mounted state of the lid points to the interior of the stator part (3).

13. Method for the detachable indirect attachment of a stator tool (32, 33) to an inner surface (11) of an impact mill housing wall (10),
**characterized by**:
- insertion of a lower end of the stator tool (32, 33) into a stator tool recess (310') in a lower retaining plate (31'),
and
- detachable connection of the upper end of the stator tool (32, 33) with an assigned spring element recess (300) of a stator tool (31) on the inner surface (11) or on an upper retaining plate (31) fastened at least one spring element (30).

14. The method of claim 12, wherein the upper end of the stator tool (33) has a transverse groove (330), which is bonded in the spring element recess (300).

15. The method according to claim 13, wherein the lower end of the stator tool (33) has a tapered end pin (331) compared to the width (B) of the stator tool (33), wherein the end pin (331) is inserted into the stator tool recess (310') of the lower retaining plate (31').

## Revendications

1. Pièce de stator (3) d'un broyeur à chocs (0), fixée à une surface intérieure (11) d'une paroi de boîtier de broyeur à chocs (10), comprenant une pluralité d'outils de stator réutilisables (32, 33), qui sont indirectement détachables fixés à la paroi du boîtier de l'amicateur à chocs (10) répartis le long de la surface intérieure (11), dans laquelle les outils de stator (32, 33) sont opposés à une pluralité de couteaux d'outil de rotor (23) d'une pièce de rotor rotatif (2) à l'intérieur du boîtier du broyeur à chocs (1) à une distance définie, sont activement reliés aux couteaux de l'outil rotor (23), de sorte qu'une chambre de broyage intermédiaire est formée
,**caractérisée en**
**ce que** la partie stator (3) comprend au moins un élément à ressort (30) avec des évidements d'élément à ressort (300), dans lequel au moins un élément à ressort (30) est fixé circonférentiellement le long de la circonférence intérieure du boîtier du broyeur à chocs (1), et dans lequel la partie du stator (3) a une plaque de retenue supérieure (31) conçue comme une plaque annulaire avec un pluralité d'évidements d'outil de stator (310), faisant face à au moins un élément de ressort (30) et ayant une plaque de retenue inférieure (31') du côté opposé à au moins un élément de ressort (30) à l'intérieur du boîtier du broyeur à chocs (1) avec une pluralité d'évidements d'outil de stator (310'), de sorte que les outils du stator (32, 33) sont placés dans les évidements d'élément à ressort (300) d'au moins un élément à ressort (30) et que les évidements d'outil de stator (310, 310') dans la plaque de retenue supérieure (31) et de la plaque de retenue inférieure (31') sont montés de manière remplaçable à l'intérieur du boîtier du broyeur à chocs (1).

2. Partie de stator (3) d'un broyeur à chocs (0) selon la revendication 1, dans laquelle au moins un élément de ressort (30) est fixé à la surface intérieure (11) de la paroi du boîtier du broyeur à chocs (10) avec des fixations d'élément à ressort (301) ou chaque élément de ressort (30) est collé à la plaque de retenue supérieure (31).

3. Partie de stator (3) d'un broyeur à chocs (0) selon la revendication 2, dans laquelle les évidements d'élément à ressort (300) d'au moins un élément à ressort (30) ont alterné différentes tailles, pour accueillir des outils de stator (32, 33) de différentes largeurs.

4. Partie de stator (3) d'un broyeur à chocs (0) selon l'une quelconque des revendications précédentes, dans laquelle les outils de stator (32) ont une largeur continue (b) et sont partiellement passés à travers les évidements de l'élément à ressort (300) et sont insérés avec leurs extrémités dans les évidements de l'outil de stator (310, 310') de la plaque de retenue supérieure (31) et de la plaque de retenue inférieure (31').

5. Partie de stator (3) d'une amicuse à chocs (0) selon l'une quelconque des revendications précédentes, dans laquelle l'outil de stator (33) comporte une rainure transversale (330) à une extrémité pour s'engager avec l'évidement de l'élément à ressort (300), une largeur (B) dans la partie centrale et une goupille d'extrémité (331) pour s'engager dans l'évidement de l'outil de stator (310') dans la plaque de retenue inférieure (31') à une seconde extrémité, de sorte que l'outil de stator large (33) est pivoté dans l'évidement de l'élément à ressort (300).

6. Partie de stator (3) d'une fraise à percussion (0) selon l'une quelconque des revendications précédentes, dans laquelle des outils de stator étroits (32) et des outils de stator larges (33) sont introduits alternativement dans le ou des éléments à ressort (30) avec des évidements d'élément à ressort (300) alternativement différents, qui sont maintenus du côté opposé à l'élément à ressort (30) dans des évidements d'outils de stator (310') dans la plaque de retenue inférieure (31').

7. Partie de stator (3) d'un broyeur à chocs (0) selon l'une quelconque des revendications précédentes, dans laquelle des évidements d'éléments à ressort (300) directement adjacents sont de formes différentes, pour accueillir des outils de stator de différentes largeurs (32, 33).

8. Partie de stator (3) d'un broyeur à chocs (0) selon l'une quelconque des revendications précédentes, dans laquelle au moins quatre éléments de ressort (30) sont fixés le long de la circonférence de la surface intérieure (11).

9. Partie de stator (3) d'un broyeur à chocs (0) selon l'une des revendications précédentes, dans laquelle l'élément à ressort (30) est conçu d'une seule pièce, est plié selon la ligne circonférentielle de la surface intérieure (11) et des évidements de fixation sont disposés dans l'élément à ressort (30) dans lequel les fixations (301) sont fixées.

10. Partie de stator (3) d'un broyeur à percussion (0) selon l'une quelconque des revendications précédentes, dans laquelle la plaque de retenue inférieure (31') est fixée au fond du boîtier du broyeur à chocs (1), est conçue comme une plaque annulaire avec un évidement centré.

11. Partie de stator (3) d'un broyeur à chocs (0) selon l'une quelconque des revendications précédentes, dans laquelle au moins un élément de ressort (30) est collé ou brasé sur ou sur la plaque de retenue supérieure (31) avec des évidements d'outil de stator (310).

12. Partie de stator (3) d'un broyeur à chocs (0) selon l'une quelconque des revendications précédentes, dans laquelle la partie de stator (3) a un couvercle avec un disque d'usure moulé ou attaché, dans lequel le disque d'usure à l'état monté du couvercle pointe vers l'intérieur de la partie de stator (3).

13. Procédé de fixation indirecte amovible d'un outil stator (32, 33) sur une surface intérieure (11) d'une paroi de boîtier de broyeur à chocs (10),
**caractérisé par** :
- l'insertion d'une extrémité inférieure de l'outil stator (32, 33) dans un évidement d'outil stator (310') dans une plaque de retenue inférieure (31'),
et
- la connexion détachable de l'extrémité supérieure de l'outil stator (32, 33) avec un évidement d'élément à ressort attribué (300) d'un outil de stator (31) sur la surface intérieure (11) ou sur une plaque de retenue supérieure (31) fixée au moins un élément à ressort (30).

14. Procédé selon la revendication 12, dans lequel l'extrémité supérieure de l'outil stator (33) présente une rainure transversale (330), qui est collée dans l'évidement de l'élément à ressort (300).

15. Procédé selon la revendication 13, dans lequel l'extrémité inférieure de l'outil stator (33) a une goupille d'extrémité conique (331) par rapport à la largeur (B) de l'outil stator (33), dans lequel la goupille d'extrémité (331) est insérée dans l'évidement de l'outil stator (310') de la plaque de retenue inférieure (31').
